# EUROPÄISCHE PATENTSCHRIFT

(11) **EP 0 106 165 B1**
(45) Veröffentlichungstag und Bekanntmachung des Hinweises auf die Patenterteilung: **25.01.1989**
(21) Anmeldenummer: 83109107.9
(22) Anmeldetag: 15.09.1983
(51) Int. Cl.: E04F 13/02, E04F 21/04

(54) **Verfahren und Schablone zum Aufbringen eines Reliefverputzes auf eine Oberfläche**
Method and pattern for the application of a relief plaster to a surface
Procédé et gabarit pour l'application d'un enduit en relief sur une surface

(30) Priorität: 17.09.1982 DE 3234481; 27.10.1982 DE 3239761; 07.04.1983 US 483075
(43) Veröffentlichungstag der Anmeldung: 25.04.1984
(73) Patentinhaber: Syring, Ewald, D-5620 Velbert 11 - Langenberg (DE)
(72) Erfinder: Syring, Ewald, D-5620 Velbert 11 - Langenberg (DE)
(74) Vertreter: Weisse, Jürgen, Dipl.-Phys. Patentanwalt

(56) Entgegenhaltungen:
- DE-A- 2 332 263
- DE-U- 7 530 244
- DE-U- 7 906 888
- US-A- 2 095 641
- US-A- 2 110 335
- US-A- 3 096 195

## Beschreibung

Die Erfindung betrifft ein Verfahren zum Aufbringen eines mit scheinbaren Fugen versehenen Reliefverputzes auf eine Oberfläche, bei welchem
(a) auf die Oberfläche ein den Fugen entsprechendes Netzwerk von Stegen aus feuchtigkeitsbeständigem Material mittels einer lösbaren Haftschicht aufgebracht wird, wobei zwischen diesen Stegen Leerfelder gebildet sind,
(b) anschließend ein Verputz auf die mit dem Netzwerk versehene Oberfläche aufgebracht und
(c) danach das Netzwerk von der Oberfläche abgezogen wird, so daß im Bereich der Leerfelder vorstehende Flächenteile und im Bereich der Stege zurückspringende, fugenartige Flächenteile gebildet werden.

Ein solches Verfahren ist beispielsweise geeignet zum Aufbringen eines Reliefputzes auf eine Außen- oder Innenwand, die dann die Struktur einer gefugten Ziegelwand zeigt. Es ist daher z. B. möglich, einer Betonwand das Aussehen eines Mauerwerks zu geben, ohne daß dazu die Betonwand aufwendig mit Klinkern verblendet zu werden braucht. Das Netzwerk der Schablone, das z. B. den Fugen eines Mauerwerks nachgebildet sein kann, wird mit der Haftschicht auf die Wand aufgeklebt. Die Wand wird dann verputzt, wobei der Putz die Leerfelder ausfüllt. Nach Antrocknen des Putzes und Abziehen des Netzwerkes ergibt sich eine Struktur, die wie ein Mauerwerk aussieht.

Bei einem bekannten Verfahren dieser Art ist die Schablone nur ein Netzwerk von selbstklebenden Stegen mit freien Leerflächen dazwischen, bei dem die selbstklebenden Rückseiten der Stege durch Kunststoffstreifen o. dgl. abgedeckt sind. Ein solches Netzwerk läßt sich sehr schlecht handhaben. Es werden daher nur relativ kleine Schablonen verwendet, von denen eine größere Anzahl aneinandergesetzt werden muß.

Eine andere Schablone für ein Verfahren der vorliegenden Art ist bekannt durch das DE-Gbm-7 530 244. Das Aufbringen dieser bekannten Schablone auf die Wand ist ebenfalls umständlich.

Durch die DE-U-7 409 804 ist eine Tapete bekannt, die auf ihrer Rückseite mit einer sehr dünnen, klebenden Schicht überzogen ist. Weiterhin klebt dort auf der Rückseite der Tapete mittels der besagten klebenden Schicht eine ebenfalls sehr dünne Pappeschicht.

Der Erfindung liegt die Aufgabe zugrunde, bei einem Verfahren der vorliegenden Art das Aufbringen einer Schablone auf die Oberfläche und die Handhabung der Schablone zu erleichtern.

Der Erfindung liegt weiter die Aufgabe zugrunde, ein Verfahren der vorliegenden Art so auszugestalten, daß der entgegenstehende Reliefverputz in Farbe und Oberflächenstruktur einem Mauerwerk oder Klinker möglichst ähnlich wird.

Der Erfindung liegt insbesondere die Aufgabe zugrunde, auch einen Nichtfachmann in die Lage zu versetzen, Putz in Klinkerform auf eine Wandfläche aufzubringen.

Weiterhin liegt der Erfindung die Aufgabe zugrunde, einen klinkerartigen Reliefverputz unter Verwendung eines üblichen mineralischen Putzes herzustellen.

Erfindungsgemäß ist vorgesehen, daß
(d) das Netzwerk mittels der lösbaren Haftschicht auf einer durchgehenden, sich auch über die Leerfelder erstreckenden bahnförmigen Trägerfolie haftet,
(e) die Trägerfolie zum Aufbringen des Netzwerkes auf die Oberfläche an einem Ende von dem Netzwerk abgezogen und dieses Ende an die Oberfläche angeklebt wird,
(f) die Trägerfolie dann weiter abgezogen wird im gleichen Maße, wie das Netzwerk mit der Haftschicht an die Oberfläche angedrückt wird.

Die Erfindung betrifft auch eine Schablone nach Anspruch 9.

Weitere Einzelheiten des erfindungsgemäßen Verfahrens und der dabei benutzten Schablonen ergeben sich aus der nachfolgenden Beschreibung und sind in den Ansprüchen gekennzeichnet.

Ausführungsbeispiele der Erfindung sind nachstehend unter Bezugnahme auf die zugehörigen Zeichnungen näher erläutert:
Fig. 1 zeigt eine abgebrochene Vorderansicht einer Schablone zur Durchführung des erfindungsgemäßen Verfahrens im auseinandergezogenen Zustand.
Fig. 2 zeigt eine Seitenansicht der Schablone im zusammengefalteten Zustand.
Fig. 3 und 4 zeigen Verfahrensschritte bei der Herstellung eines Reliefverputzes mit einer Schablone nach Fig. 1 und 2.
Fig. 5 zeigt eine abgebrochene Vorderansicht einer anderen Ausführungsform einer Schablone zur Durchführung des erfindungsgemäßen Verfahrens.
Fig. 6 zeigt die Schablone im aufgerollten Zustand.
Fig. 7 bis 13 zeigen schematisch die einzelnen Verfahrensschritte der Herstellung eines Reliefverputzes auf einer Wandfläche unter Verwendung einer Schablone nach Fig. 5 und 6.

Die Schablone 10 zum Aufbringen eines mauerwerkartigen Reliefputzes auf eine Oberfläche, z. B. eine Wandfläche, enthält eine Anordnung von Leerfeldern T2 in einem Netzwerk 14 von die Leerfelder 12 begrenzenden Stegen aus feuchtigkeitsbeständigem Material, z. B. imprägnierter Pappe, von einer der Fugentiefe angepaßten Stärke; Die Stege sind mit einer lösbaren Haftschicht aus einem nicht erhärtenden Kleber versehen, welche durch eine abziehbare Kunststoffschicht abgedeckt ist. Diese Kunststoffschicht ist hier von einer durchgehenden, sich auch über die Leerfelder 12 erstreckenden Trägerfolie 16 gebildet.

Wie aus Fig. 2 ersichtlich ist, ist die Trägerfolie 16 mit dem darauf haftenden Netzwerk 14 im Ausgangszustand längs Faltlinien 18 (Fig. 1) zickzackförmig gefaltet. Das Netzwerk 14 mit der Trägerfolie 16 läßt sich so sehr leicht handhaben. Zum Aufbringen auf die Wand wird die Trägerfolie 16 am oberen Ende von dem Netzwerk 14 abgezogen und dieses Ende an die Wand angeklebt, wie in Fig. 3 dargestellt ist. Es kann dann die Trägerfolie 16 nach unten weiter abgezogen werden im gleichen Maße, wie das Netzwerk 14 mit der Haftschicht an die Wand 19 angedrückt wird. Das läßt sich mit der zickzackförmig gefalteten Trägerfolie 16 bequem bewerkstelligen.

Das Netzwerk 14 weist Querstege 20 auf, die sich parallel im Abstand voneinander quer über die Trägerfolie 16 erstrecken. Die Querstege 20 sind durch Reihen von parallel im Abstand voneinander angeordneten Längsstegen 22 miteinander verbunden. Dabei sind die Längsstege 22 einer Reihe jeweils gegen die Längsstege der benachbarten Reihen versetzt angeordnet. Auf diese Weise werden bei dem dargestellten Ausführungsbeispiel langgestreckte Leerfelder 12 gebildet, die der Struktur eines Mauerwerks entsprechen.

Wie aus Fig. 1 ersichtlich ist, weist das Netzwerk 14 auf einer Längsseite (rechts in Fig. 1) seitliche Ausnehmungen 24 und auf der anderen Längsseite (links in Fig. 1) dazu komplementäre Vorsprünge 26 auf. Diese Ausnehmungen und Vorsprünge erleichtern die gegenseitige Ausrichtung benachbarter Schablonen 10. Wenn eine Schablone auf die Wand aufgebracht ist, dann kann die benachbarte Schablone nach dieser ausgerichtet werden, indem die Vorsprünge 26 der einen Schablone in die Ausnehmungen der anderen Schablone eingreifen oder umgekehrt.

Nach dem Aufkleben der Schablone 10 auf die Wand 19 wird die Wand in üblicher Weise verputzt, so daß die Oberfläche des Verputzes mit der Oberfläche der Schablone 10 abschließt. Das ist in Fig. 4 schematisch dargestellt.

Es wird dann die Schablone 10 mit dem Netzwerk 14 von der Wand 19 abgezogen. Dadurch werden dem Netzwerk 14 entsprechende Fugen gebildet, deren Tiefe der Stärke des für die Schablone 10 verwendeten Materials entspricht. Es entsteht so ein Relief, welches das Aussehen eines Mauerwerks oder Klinkers hat.

Bei der vorstehend beschriebenen Ausführungsform besteht das Netzwerk aus Stegen aus einem Material, wie imprägnierter Pappe, von einer der Fugentiefe angepaßten Stärke. Es ist daher mit der Trägerfolie zickzackförmig etagenhoch gefaltet. Besondere Vorkehrungen an den Rändern ermöglichen es, daß die Bahnen nicht nur waagerecht mit feuchtenden Stegen, sondern auch genau senkrecht Stoß an Stoß aufgeklebt werden können. Bei einer anderen Ausführung ist das Netzwerk von Stegen aus zugfesten, papierdünnen, flexiblen Material gebildet.

Dabei kann das Netzwerk mit der Trägerfolie im Ausgangszustand zu einer Rolle aufgerollt sein.

Ein Verfahren zum Aufbringen eines Reliefverputzes auf eine Oberfläche unter Benutzung einer Schablone der vorliegenden Art ist gekennzeichnet durch die Verfahrensschritte
(a) Lösen eines Randabschnitts des Netzwerks von der trägerfolie und Anheften dieses Randabschnitts mittels der Haftschicht an die Oberfläche,
(b) Abziehen des Netzwerks von der Trägerfolie so, daß die Trägerfolie in gleichem Maße von der Rolle abgewickelt wird, wie das Netzwerk von der Trägerfolie abgezogen und fortschreitend an die Oberfläche angeheftet wird,
(c) Aufbringen eines mineralischen Spritzputzes in mehreren Lagen auf die mit dem Netzwerk versehene Oberfläche und
(d) Abziehen des Netzwerkes mit dem auf den Stegen haftenden Teil des Verputzes von der Wandfläche, nach Antrocknen der untersten Schicht aber solange die oberste Schicht noch nicht erhärtet

Ein solches Netzwerk aus einer papierdünnen Schicht läßt sich mit der Trägerfolie aufrollen. Beim Aufkleben auf die Wandfläche brauchen die Bahnen nicht Stoß-an-Stoß aufgeklebt zu werden, sondern es schadet nichts, wenn die Bahnen sich an den Rändern geringfügig überlappen. Nach dem Aufbringen des Verputzes kann das Netzwerk von Stegen mit dem darauf haftenden Verputz abgezogen werden und läßt dann eine Fugenstruktur erscheinen. Es hat sich überraschenderweise gezeigt, daß zu dieser Fugenbildung nicht eine an die Relieftiefe angepaßte Stärke der Stege erforderlich ist. Die angetrocknete unterste Schicht des auf die Stege aufgebrachten Materials selbst macht die Stege hinreichend steif, so daß sie sich mit diesem Material abziehen lassen, ohne das Material im Bereich der Leerfelder mitzureißen.

Das Aufbringen von Spritzputz erfordert allerdings eine geeignete Ausrüstung und lohnt praktisch nur bei großen Flächen.

Die Schablone 30 zum Aufbringen eines mauerwerkartigen Reliefverputzes auf eine Wandfläche enthält eine Anordnung von Leerfeldern 32 in einem Netzwerk 34 von die Leerfelder 32 begrenzenden Stegen aus einem feuchtigkeitsbeständigen, zugfesten, papierdünnen, flexiblen Material, z. B einem imprägnierten, zugfesten Papier. Die Stege sind mit einer lösbaren Haftschicht aus einem nicht erhärtenden Kleber versehen, welche durch eine abziehbare, sich auch über die Leerfelder 32 erstreckende Trägerfolie 36 abgedeckt ist.

Das Netzwerk 34 weist Querstege 40 auf, die sich parallel im Abstand voneinander quer über die Trägerfolie 36 erstrecken. Die Querstege 40 sind durch Reihen von parallel im Abstand voneinander angeordneten Längsstegen 42 miteinander verbunden. Dabei sind die Längsstege 42 einer Reihe jeweils gegen die Längsstege der benachbarten Reihen versetzt angeordnet. Auf die Weise werden bei dem dargestellten Ausführungsbeispiel langgestreckte Leerfelder 32 gebildet die der Struktur eines Mauerwerks entsprechen.

Wie aus Fig. 4 ersichtlich ist, ist das Netzwerk 30 mit der Trägerfolie 36 im Ausgangszustand zu einer Rolle 44 aufgerollt.

Die Figuren 5 bis 11 zeigen schematisch die verschiedenen Verfahrensschritte eines Verfahrens zur Aufbringung eines mauerwerkartigen Reliefverputzes auf eine Wandfläche unter Benutzung einer Schablone 30 der oben beschriebenen Art.

Zunächst wird ein Randabschnitt 46 des Netzwerks 34 von der Trägerfolie 36 gelöst. Dieser Randabschnitt 46 wird mittels der Haftschicht an eine Wandfläche 48 am oberen Ende des mit dem Reliefverputz zu versehenden Bereichs angeheftet. Das ist in Fig. 5 dargestellt. Das Netzwerk wird dann von der Trägerfolie 36 so abgezogen, daß die Trägerfolie 36 in gleichem Maße von der Rolle 44 abgewickelt wird wie das Netzwerk 34 von der Trägerfolie 36 abgezogen und fortschreitend an die Wandfläche 48 angeheftet wird. Es können auf diese Weise mehrere Bahnen von Netzwerk 34 wie Tapetenbahnen nebeneinander auf die Wandfläche aufgeklebt werden. Dabei müssen natürlich die Querstege 40 miteinander fluchten. Es ist aber nicht erforderlich, die Bahnen genau Stoß-an-Stoß zu kleben. Es schadet nicht, wenn sich die Bahnen geringfügig überlappen.

Auf die mit dem Netzwerk 34 versehene Wandfläche 48 wird dann ein Verputz 50 aufgebracht. Der Verputz 50 wird mittels einer bekannten und nicht näher beschriebenen Vorrichtung 52 als sog. "Spritzputz" aufgebracht. Das ist in Fig. 6 schematisch dargestellt.

Der Spritzputz wird üblicherweise in drei Lagen aufgespritzt, wobei jeweils die untere vor dem Aufbringen der nächsten antrocknen muß. Die unterste Lage von Spritzputz, die im Bereich der Stege aufgebracht worden ist, ist etwas nach vorn versetzt gegenüber der Lage, die im Bereich der Leerfelder aufgebracht wurde. Nach dem Antrocknen sind die Teile der untersten Lage, die auf den Stegen haften, daher nur lose oder gar nicht mit den Teilen der untersten Latte verbunden, die im Bereich der Leerfelder unmittelbar auf den Untergrund aufgebracht sind. Nach dem Aufbringen einer zweiten und dritten Lage ergibt sich eine Schichtdicke, die etwa der Fugentiefe entspricht.

Dann wird vor dem Erhärten der obersten Lage das Netzwerk 34 mit dem auf den Stegen 40,42 haftenden Teil 53 des Verputzes 50 von der Wandfläche abgezogen, wie in Fig. 7 dargestellt ist. Das papierdünne Material des Netzwerks 34 mit dem darauf aufgespritzten Spritzputz der untersten Lage bildet eine hinreichend steife Struktur, so daß ein Abziehen möglich ist.

Durch das Aufbringen des Verputzes als Spritzputz ist die Verbindung des auf den Stegen 40, 42 haftenden Verputzes zur Seite hin mit den Teilen des Verputzes, die in den Leerfeldern 32 auf der Wandfläche 48 selbst haften, relativ schwach. Dadurch läßt sich das Abziehen des Netzwerks 34 mit dem darauf haftenden Verputz bewerkstelligen, ohne die den Leerfeldern 42 entsprechenden Teile des Verputzes 50 zu beschädigen. Der Spritzputz ergibt eine sehr schöne Oberflächenstruktur. Es ergibt sich so ein Verputz, welcher der Struktur eines Mauerwerks entspricht.

Wenn kein Unterputz vorhanden ist oder größere Unebenheiten der Wand ausgeglichen werden müssen, wird bei beiden Arten des Reliefverputz vorteilhafterweuse vor dem Aufbringen des Metzwerkes ein entsprechend der gewünschten Fugenfarbe eingefärbter Unterputz auf die Wand zur Bildung der Wandfläche 48 aufgebracht. Ist ein Unterputz vorhanden, so wird mit der Säuberung der Wandfläche begonnen. Danach wird mit einer üblichen Farbrolle ein entsprechend der gewünschten Fugenfarbe eingefärbter Haftgrund aufgetragen. Die beschriebene Schablone wird nach Austrocknung der Wandfläche aufgeklebt Nach dem Aufbringen des Netzwerks 34 wird ein entsprechend der gewünschten Klinkerfarbe eingefärbter Putz auf den Unterputz in der beschriebenen Weise aufgetragen.

Wie in Fig. 8 dargestellt ist, werden nach dem Abziehen des Netzwerks 34 gemäß Fig. 7 von der Wandfläche die eventuell infolge dieses Abziehens hochstehenden Fugenränder 54 mittels einer Fugenrolle 56 angedrückt. Die Fugenrolle 56 enthält einen Rollkörper 58 von zylindrischer Grundform, der mit einer oder mehreren vorstehenden Umfangsrippen 60, deren Höhe und Breite im wesentlichen der Tiefe und Breite der gebildeten Fugen entspricht, in den Fugen entlanggeführt wird. Der Rollkörper 58 ist wie eine übliche Farbrolle auf einem Schenkel eines Bügels 62 drehbar gelagert, dessen anderer Schenkel einen drehbaren Handgriff 64 trägt.

Um eine üblichem Klinker oder Mauerwerk ähnliche Oberflächenstruktur des Reliefverputzes zu erhalten, wird eine mit unregelmäßigen Erhöhungen 66 versehene Strukturrolle 66 über die nach dem Aufbringen des Verputzes gebildete Oberfläche geführt und mit den Erhöhungen in den noch weichen Verputz eingedrückt. Es ergibt sich so eine dem echten Klinker ähnliche, unregelmäßige erscheinende Oberflächenstruktur. Das ist in Fig. 9 schematisch dargestellt. Die Strukturrolle 66 ist auf einem Schenkel eines Bügels 68 ähnlich wie eine Farbrolle drehbar gelagert. Der andere Schenkel des Bügels 68 trägt wieder einen drehbaren Handgriff 70.

Bei natürlichem, echten Klinker ist häufig die Farbe des Klinkers über die Oberfläche hinweg unterschiedlich. Um diesen Effekt nachzuahmen, wird zur Erzielung von zusätzlichen Farbeffekten nach Abziehen des Netzwerks 34 eine Farbmaske 72 über die gebildeten Fugen gelegt, und die verbleibende Oberfläche durch einen Zerstäuber 74 mit einer Pulverfarbe gepudert. Die aufgepuderte Farbe wird mit dem nicht erhärteten Verputz oberflächlich vermischt, indem ein Glätter 76 über die Oberfläche geführt wird. Das ist in den Figuren 10 und 11 dargestellt.

In ähnlicher Weise lassen sich auch andere Reliefstrukturen des Verputzes, beispielsweise Fliesenstrukturen, herstellen.

## Patentansprüche

1. Verfahren zum Aufbringen eines mit Fugen versehenen Reliefverputzes auf eine Oberfläche, bei welchem:
(a) auf die Oberfläche ein den Fugen entsprechendes Netzwerk (14; 34) von Stegen (20, 22; 40, 42) aus feuchtigkeitsbeständigem Material mittels einer lösbaren Haftschicht aufgebracht wird, wobei zwischen diesen Stegen Leerfelder (12; 32) gebildet sind,
(b) anschließend ein Verputz (50) auf die mit dem Netzwerk (14; 34) versehene Oberfläche (48) aufgebracht und
(c) danach das Netzwerk (14; 34) von der Oberfläche abgezogen wird, so daß im Bereich der Leer-Felder (12; 32) vorstehende Flächenteile und im Bereich der Stege (20, 22; 40,42) zurückspringende, fugenartige Flächenteile gebildet werden,
dadurch gekennzeichnet, daß
(d) das Netzwerk (14; 34) mittels der lösbaren Haftschicht auf einer durchgehenden, sich auch über die Leerfelder (12; 32) erstreckenden, bahnförmige Trägerfolie (16; 36) haftet,
(e) die Trägerfolie (16; 36) zum Aufbringen des Netzwerks (14; 34) auf die Oberfläche (48) an einem Ende (46) von dem Netzwerk (14; 34) abgezogen und dieses Ende (46) an die Oberfläche (48) angeklebt wird,
(f) die Trägerfolie (16; 36) dann weiter abgozogen wird im gleichen Maße, wie das Netzwerk (14; 34) mit der Haftschicht an die Oberfläche (48) argedrückt wird.

2. Verfahren nach Anspruch 1, dadurch gekennzeichnet, daß vor dem Aufbringen des Netzwerkes (74; 36) ein entsprechend der gewünschten Fugenfarbe eingefärbter Unterputz auf die Oberfläche (48) aufgebracht wird.

3. Verfahren nach Anspruch 1, dadurch gekennzeichnet, daß nach dem Aufbringen des Netzwerks (14; 34) ein eingefärbter Verputz (50) auf den Unterputz aufgetragen wird.

4. Verfahren nach Anspruch 1, dadurch gekennzeichnet, daß nach dem Abziehen des Netzwerks (14; 34) von der Oberfläche (48) hochstehende Fugenränder (54) mittels einer Fugenrolle (56) mit einem Rollkörper (58) angedrückt werden, der mit einer oder mehreren vorstehenden Umfangsrippen (60), deren Höhe und Breite im wesentlichen der Tiefe und Breite der gebildeten Fugen entspricht, in den Fugen entlanggeführt wird.

5. Verfahren nach Anspruch 1, dadurch gekennzeichnet, daß eine mit unregelmäßigen Erhöhungen (67) versehene Strukturrolle (66) über die nach dem Aufbringen des Verputzes gebildete Oberfläche geführt und mit den Erhöhungen in den noch weichen Verputz eingedrückt wird, so daß sich eine dem echten Klinker ähnliche, unregelmäßig erscheinende Oberflächenstruktur ergibt.

6. Verfahren nach Anspruch 1, dadurch gekennzeichnet, daß zur Erzielung von zusätzlichen Farbeffekten nach Abziehen des Netzwerkes,
(a) eine Farbmaske (72) über die gebildeten Fugen gelegt und
(b) die verbleibende Oberfläche durch einen Zerstäuber (74) mit einer Pulverfarbe gepudert wird.

7. Verfahren nach Anspruch 6, dadurch gekennzeichnet, daß die aufgepuderte Farbe mit dem noch nicht erhärteten Verputz oberflächlich vermischt wird, indem ein Glätter (76) über die Oberfläche geführt wird.

8. Verfahren nach Anspruch 1 unter Benutzung einer Schablone nach Anspruch 12, bei welcher das Netzwerk (34) mit der Trägerfolie (36) im Ausgangszustand zu einer Rolle (44) aufgerollt ist, gekennzeichnet durch die Verfahrensschritte,
(a) Abziehen des Netzwerks (34) von der Trägerfolie (36) so, daß die Trägerfolie (36) in gleichem Maße von der Rolle (44) abgewickelt wird, wie das Netzwerk (34) von der Trägerfolie (36) abgezogen und fortschreitend an die Oberfläche (48) angeheftet wird,
(b) Aufbringen eines mineralischen Spritzputzes in mehreren Lagen auf die mit dem Netzwerk (34) versehene Oberfläche (48) und
(c) Abziehen des Netzwerks (34) mit dem auf den Stegen haftenden Teil des Verputzes (50) von der Oberfläche (48) nach Antrocknen der untersten Schicht aber solange die oberste Schicht noch nicht erhärtet.

9. Schablone zum Aufbringen eines Reliefverputzes auf eine Wandfläche mit einer Anordnung von Leerfeldern (12) in einem Netzwerk (14) von die Leerfelder (12) begrenzenden Stegen aus feuchtigkeitsbeständigem Material einer der Relieftiefe angepaßten Stärke, bei welcher die Stege mit einer lösbaren Haftschicht versehen sind, welche durch eine abziehbare Kunststoffschicht abgedeckt ist, dadurch gekennzeichnet, daß
(a) die Kunststoffschicht von einer durchgehenden, sich auch über die Leerfelder erstreckenden Trägerfolie (16) gebildet ist,
(b) die Trägerfolie (16) mit dem darauf haftenden Netzwerk (14) zickzackförmig gefaltet ist.

10. Schablone nach Anspruch 9, dadurch gekennzeichnet, daß das Netzwerk (14) sich parallel im Abstand voneinander quer über die Trägerfolie (16) erstreckende Querstege (20) aufweist, die durch Reihen von parallel im Abstand voneinander angeordneten Längsstegen (22) miteinander verbunden sind, und daß die Längsstege (22) einer Reihe jeweils gegen die Längsstege (22) der benachbarten Reihen versetzt angeordnet sind.

11. Schablone nach Anspruch 9, dadurch gekennzeichnet, daß das Netzwerk (14) auf einer Längsseite seitliche Ausnehmungen (24) und auf der anderen Längsseite dazu komplementäre Vorsprünge (26) aufweist.

12. Schablone nach Anspruch 9, dadurch gekennzeichnet, daß das Netzwerk (34) von Stegen aus zugfestem, papierdünnen, flexiblen Material gebildet ist.

## Claims

1. Method for applying relief plastering with joints on a surface, wherein:
(a) a network (14; 34) of lands (20, 22; 40,42), made of moisture-resistant material and corresponding to the structure of joints, is applied to the surface by means of a removable adhesive layer, apertures (12; 32) being formed between these lands,
(b) a plaster (50) is subsequently applied to the surface (48) provided with the network (14; 34), and
(c) next, the network (14; 34) is pulled off the surface (48) such that in the areas of the apertures (12; 32), projecting surface portions, and in the areas of the lands (20, 22; 40, 42), receding joint-like surface portions are obtained,
characterized in that
(d) the network (14; 34) adheres by means of the removable ahesive layer to a width-shaped continuous carrier film (16; 36) also covering the apertures (12; 32),
(e) to apply the network (14; 34) to the surface (48), the carrier film (16; 36) is pulled off on one end (46) from the network (14; 34) and this end (46) is stuck to the surface (48),
(f) the carrier film (16; 36) is then pulled off further to the same extent as the network (14; 34) is pressed onto the surface (48) with the adhesive layer.

2. Method as set forth in claim 1, characterized in that, before the network (14; 36) is applied, a first coating coloured in compliance with the desired joint colour is applied to the surface (48).

3. Method as set forth in claim 1, characterized in that, after the network (14; 34) has been applied, a coloured plaster (50) is applied to the first coating.

4. Method as set forth in claim 1, characterized in that, after removing the network (14; 34) from the surface (48), projecting joint edges (54) are levered out by means of a joint-roller (56) having a roller body (58), which is moved along the joints by means of one or more circumferential ridges (60) of which height and width are substantially equal to the depth and width, respectively, of the attained joints.

5. Method as set forth in claim 1, characterized in that a texture-roller (66) having irregularly projecting portions (67) is moved across the surface which is formed after the plaster has been applied, and is pressed into the still soft plaster with the projecting portions, such that an irregularly appearing surface structure similar to genuine clinker is attained.

6. Method as set forth in claim 1, characterized in that, in order to attain additional colour effects after removing the network,
(a) a paint mask (72) is placed over the attained joints, and
(b) the remaining surface is powdered with a paint powder by a nebulizer (74).

7. Method as set forth in claim 6, characterized in that the applied paint is mixed on the surface with the still non-hardened plaster, by moving a smoothing tool (76) across the surface.

8. Method as set forth in claim 1, using a template according to claim 12, wherein the network (34) and the carrier film (36), in their initial state, are rolled up together in a roll (44), characterized by the method steps of,
(a) pulling off the network (34) from the carrier film (36), such that the carrier film (36) is unrolled from the roll (44) to the same extent as the network (34) is pulled off from the carrier film (36) and is progressively fastened to the surface (48),
(b) applying mineral plaster as spray in a plurality of layers to the surface (48) provided with the network (34), and
(c) pulling off the network (34) from the surface (48) with the part of the plaster (50) which adheres to the lands, after the lowermost layer has dried but before the uppermost layer has hardened.

9. Template for applying relief-plastering to a wall surface which has an arrangement of apertures (12) in a network (14) of lands defining the apertures (12) and is made of a moisture-resistant material of which the thickness is adapted to the depth of the relief, the lands being provided with a removable adhesive layer which is covered by a removable plastics layer, characterized in that:
(a) the plastics layer is formed of a continuous carrier film (16) also covering the apertures, and
(b) the carrier film (16) with the network (14) adhering to it is folded in a zig-zag form.

10. Template as set forth in claim 9, characterized in that the network (14) has spaced and parallel transverse lands (20) which extend transversely across the carrier film (16) and are interconnected by rows of spaced and parallel longitudinal lands (22), and in that the longitudinal lands (22) of one row are staggered relative to the adjacent rows.

11. Template as set forth in claim 9, characterized in that the network (14) has lateral recesses (24) on one longitudinal side and projections (26) complementary thereto on the other longitudinal side.

12. Template as set forth in claim 9, characterized in that the network (34) of lands is made of a tension-resistant, paper-thin, flexible material.

## Revendications

1. Procédé pour appliquer un enduit en relief pourvu de joints sur une surface, où
(a) un réseau (14; 34) d'entretoises (20, 22; 40, 42) d'une matière résistant à l'humidité et correspondant aux joints est appliqué sur la sur face au moyen d'une couche adhésive détachable, des cases vides (12; 32) étant formées entre ces entretoises,
(b) ensuite un enduit (50) est appliqué sur la surface (48) pourvue du réseau (14; 34),
(c) ensuite le réseau (14; 34) est décalqué de la surface (48), de sorte que dans le domaine des cases vides (12, 32) des parties de surface saillantes et dans le domaine des entretoises (20, 22; 40, 42) des parties de sur faces en retraite à l'instar de joints sont formées,
caractérisé par le fait que:
(d) le réseau (14; 34) adhère au moyen d'une couche adhésive détachable sur une plaque support (16; 36) continue en forme de bande recouvrant les cases vides (12; 32),
(e) afin d'appliquer le réseau (14; 34) sur la surface (48), la plaque support (16; 36) est décalquée à une extrémité (46) du réseau (14; 34) et cette extrémité (46) est adhérée à la surface (48),
(f) on continue ensuite à décalquer la plaque support (16; 36) dans la même mesure que le réseau (14; 34) est pressé avec la couche adhésive contre la surface (48).

2. Procedé selon la revendication 1, caractérisé par le fait qu'avant l'application du réseau (14; 36) un sous crépi coloré conformément à la couleur de joint désirée est appliqué sur la surface (48).

3. Procédé selon la revendication 1, caractérisé par le fait qu'après l'application du réseau (14; 34), un enduit coloré (50) est appliqué sur le sous crépi.

4. Procédé selon la revendication 1, caractérisé par le fait qu'après le décalquage du réseau (14; 34) de la surface (48), des bords de joint saillants (54) sont pressé contre la sur face au moyen d'un rouleau de joint (56) avec un corps de rouleau (58), qui est conduit le long des joints au moyen d'une ou plusieurs nervures circonférentielles saillantes (60) dont la hauteur et la largeur sont essenteillement égales à la profondeur et la largeur des joints obtenus.

5. Procédé selon la revendication 1, caractérisé par le fait qu'un rouleau de texture (66) avec des élévations erratiques (67) est conduit sur la surface formée après l'application de l'enduit, et les élévations sont pressées dans l'enduit encore mou, de sorte qu'une texture de sur face semblant irrégulière, similaire au vrai clinker est obtenue.

6. Procédé selon la revendication 1, caractérisé par le fait qu'afin d'obtenir des effets de couleur supplémentaires après décalquage du réseau,
(a) un masque de couleurs (72) est placé sur les joints formés, et
(b) la surface restante est poudrée avec une peinture en poudre par un atomiseur.

7. Procédé selon la revendication 6, caractérisé par le fait que la peinture poudrée est mélangée sur la surface avec l'enduit pas encore endurci, en conduisant une truelle de lissure (76) sur la surface.

8. Procédé selon la revendication 1 en employant un gabarit selon la revendication 12, dans lequel le réseau (34) avec la plaque support (36) est, dans l'état initial, enroulé de sorte à former un rouleau, caractérisé par les étapes de procédé:
(a) décalquer le réseau (34) de la plaque support (36) de sorte que la plaque support (36) est déroulé du rouleau (44) dans la même mesure que le réseau (34) est décalqué de la plaque support (36) et adhéré progressivement sur la surface (48),
(b) appliquer un enduit minéral au pistolet à plusieurs couches sur la surface (48) pourvue du réseau (34), et
(c) décalquer le réseau (34) avec la partie de l'enduit (50) adhérée sur les entretoises de la surface (48) après début de séchage de la couche inférieure mais tant que la couche supérieure n'est pas encore endurcie.

9. Gabarit pour appliquer un enduit en relief sur une surface de mur ayant une disposition de cases vides (12) dans un réseau (14) d'entretoises bordant les cases vides (12), les entretoises étant d'une matière résistant à l'humidité et d'une épaisseur adaptée à la profondeur du relief, dans lequel les entretoises sont pourvues d'une couche adhésive détachable couverte d'une couche plastique décalquable, caractérisé par le fait que:
(a) la couche plastique est formée par une plaque support (16) continue recouvrant également les cases vides,
(b) la plaque support (16) avec le réseau (14) ahéré sur celle-ci est pliée en zig-zag.

10. Gabarit selon la revendication 9, caractérisé par le fait que le réseau (14) présente des entretoises transversales étendant parallèlement avec espacement entre elles sur la plaque support (16), et reliées par des fils d'entretoises longitudinales (22) disposées parallèlement avec espacement entre elles, et que les entretoises longitudinales (22) d'un fil sont disposées en décalage par rapport aux entretoises longitudinales (22) des fils adjacents.

11. Gabarit selon la revendication 9, caractérisé par le fait que le réseau (14) présente sur un côté longitudinal des creux latéraux (24), et sur l'autre côté longitudinal des saillies (26) complémentaires à ceux-ci.

12. Gabarit selon la revendication 9, caractérisé par le fait que le réseau (34) d'entretoises est . formé d'une matière flexible résistant à la tension et mince comme papier.
